# EUROPÄISCHE PATENTSCHRIFT

(11) **EP 1 114 654 B1**
(45) Veröffentlichungstag und Bekanntmachung des Hinweises auf die Patenterteilung: **14.02.2007**
(21) Anmeldenummer: 00250448.8
(22) Anmeldetag: 21.12.2000
(51) Int. Cl.: A62B 18/08

(54) **Wechselscheibensystem für Atemschutzmasken**
Exchangeable visor for breathing mask
Système de visière remplaçable pour masque respiratoire

(30) Priorität: 04.01.2000 DE 10000403
(43) Veröffentlichungstag der Anmeldung: 11.07.2001
(73) Patentinhaber: AUERGESELLSCHAFT GMBH, 12059 Berlin (DE); Dräger Safety AG & Co KGaA, 23560 Lübeck (DE)
(72) Erfinder: Horn, Michael, 14059 Berlin (DE); Kintzel, Hartmut, 23564 Lübeck (DE)
(74) Vertreter: Wablat, Wolfgang

(56) Entgegenhaltungen:
- DE-A- 19 722 514
- DE-B- 1 022 911
- DE-U- 9 218 061
- FR-A- 2 592 281
- US-A- 2 952 852

## Beschreibung

Die Erfindung betrifft ein Wechselscheibensystem für Atemschutzmasken nach dem Oberbegriff des Anspruchs 1. Ein solches Wechselscheibensystem für Atemschutzmasken ist aus der deutschen Auslegeschrift 1 022 911 bekannt.

Der Stand der Technik bietet eine Vielzahl von Lösungen, bei denen die Verbindung zwischen Maskenkörper und Sichtscheibe bzw. Sichtscheiben durch Einlegen des einen in eine Nut des anderen mit einem Spannmittel verbunden werden.

So ist aus der DE 92 18 061 U1 ein Dichtrand für einen festen Maskenkörper einer Atemschutzmaske bekannt, der eine Lasche am Dichtrand zur Einbindung des Dichtrandes mit einer Befestigungsschelle aufweist. Nachteilig an dieser Lösung ist eine kostenaufwendige komplizierte Fertigung der Teile, eine schwierige manuelle Montage der Atemschutzmaske und eine relativ große Baugröße der Verbindung, die das Blickfeld des Maskenträgers einschränkt.

Eine weitere Lösung ist aus dem Markt bekannt, bei der zur Verbindung nutförmige Ausformungen von Maskenkörper und Sichtscheibe ineinander gelegt werden und ein drahtförmiges Verbindungselement einschnappt. Nachteilig an dieser Lösung ist eine relativ große Baugröße und eine nach außen angeordnete Verbindung von Maskenkörper und Sichtscheibe, die besondere Anforderungen an die Chemikalienbeständigkeit stellt und leicht verschmutzen kann.

Ziel und Aufgabe der vorliegenden Erfindung ist die Schaffung eines Wechselscheibensystems, das ein großes Blickfeld für den Maskenträger und eine mechanisch feste und gasdichteVerbindung zwischen Maskenkörper und Sichtscheibe gewährleistet und einfach zu handhaben ist.

Erfindungsgemäß wird die Aufgabe durch die technischen Merkmale des Anspruchs 1 gelöst. Eine bevorzugte Ausführungsform ist im Anspruch 2 definiert.

Mit der erfindungsgemäßen Lösung ist es gelungen, ein Wechselscheibensystem mit geringen Abmessungen zu entwickeln, das dem Maskenträger ein großes Sichtfeld bietet, das eine sichere, gasdichte Abdichtung zwischen Maskenkörper und Sichtscheibe und eine automatische Fertigung gewährleistet.

Die Erfindung wird anhand eines in den Zeichnungen dargestellten Ausführungsbeispiels näher erläutert.

In Abbildung 1 ist das Wechselscheibensystem im Schnitt dargestellt. Für eine Zweischeiben Atemschutzmaske ist in der Sichtscheibe 1 ein nutförmiges Aufnahmeelement 5 angeordnet in die ein hammerförmiges Verbindungselement 2 des Maskenkörpers 3 und anschließend im Innern der Atemschutzmaske ein Sicherungsring 4 eingeschnappt werden. Die Gasdichtheit wird bei dieser Verbindung über ein Verpressen des elastischen Maskenkörpers 3 zwischen Sicherungsring 4 und Sichtscheibe 1 erreicht. Die Montage der Sichtscheibe ist erfindungsgemäß einfach und automatisierbar, da der Sicherungsring in Bereichen 6 der Sichtscheibe 1 mit großem Hinterschnitt eingehangen und vorfixiert werden und anschließend über die Bereiche 7 der Sichtscheibe 1 mit kleinem Hinterschnitt eingeschnappt werden kann.

Abbildung 2 zeigt ein Ausführungsbeispiel, in dem die Bereiche 6 und 7 der Sichtscheibe 1 mit großem bzw. kleinem Hinterschnitt zur Erleichterung der Montage dargestellt sind

Das erfindungsgemäße Wechselscheibensystem gewährleistet eine mechanische Festigkeit und Gasdichtheit in einem Temperaturbereich von -30 °C bis +44 °C.
Ein weitere Vorteil der erfindungsgemäßen Lösung ist die Anordnung des Sicherungsringes 4 im Innern der Atemschutzmaske, wodurch er nicht den strengen Anforderungen der Chemikalienbeständigkeit unterliegt. Er kann somit kostengünstig aus einem geeigneten elastischen Werkstoff, z.B einem Polyamid hergestellt werden und bei notwendig schneller Demontage gegebenenfalls zerstört und durch einen neuen Sicherungsring 4 ersetzt werden.

### Aufstellung der Bezugszeichen

- 1: Sichtscheibe
- 2: Verbindungselement
- 3: Maskenkörper
- 4: Sicherungsring
- 5: Aufnahmeelement
- 6: Bereich mit großem Hinterschnitt
- 7: Bereich mit kleinem Hinterschnitt

## Patentansprüche

1. Wechselscheibensystem für Atemschutzmasken, das am Rand einer Sichtscheibe (1) ein nutförmiges Aufnahmeelement (5) zur Aufnahme eines an einem Maskenkörper (3) ausgebildeten, mit einem Befestigungselement fixierten Verbindungselements (2) aufweist, **dadurch gekennzeichnet**, das das Verbindungselement (2) hammerförmig ausgebildet ist und das Befestigungselement ein im Inneren der Atemschutzmaske in dem Aufnahmeelement (5) angeordneter Sicherungsring (4) aus elastischem Material ist, wobei das nutförmige Aufnahmeelement (5) einen Bereich (6) mit großem Hinterschnitt zum Einhängen und Vorfixieren und einen Bereich (7) mit kleinem Hinterschnitt zum Einschnappen des elastischen Sicherungsringes (4) aufweist.

2. Wechselscheibensystem nach Anspruch 1, **dadurch gekennzeichnet, dass** der Sicherungsring (4) winkelförmig ausgebildet ist.

## Claims

1. Exchangeable visor for breathing mask, having at the rim of an eye-protecting lens (1) a groove-shaped holding element (5) for holding a connecting element (2) placed at a mask body (3) and fixed with a fastening element,
**characterized by**
that the connecting element (2) is hammer-shaped and that the fastening element is a locking ring (4) made from elastic material and placed on the inside of the breathing mask within the holding element (5), whereby the groove-shaped holding element (5) comprises a section (6) with a great undercut for nesting and pre-fixing and a section (7) with a small undercut for snapping the elastic locking ring (4).

2. Exchangeable visor according to claim 1, **characterized by** that the locking ring (4) is made out angular.

## Revendications

1. Système de visière remplaçable pour masque respiratoire, qui présente à la bordure d'une plaque de visière (1) un élément récepteur (5) en forme de gorge pour recevoir un élément de liaison (2) réalisé sur un corps de masque (3) et fixé avec un élément de fixation,
**caractérisé en ce que** l'élément de liaison (2) est réalisé en forme de marteau, et l'élément de fixation est une bague de blocage (4) en matériau élastique, agencée à l'intérieur du masque respiratoire dans l'élément récepteur (5), dans lequel l'élément récepteur (5) en forme de gorge présente une région (6) avec une forte contre-dépouille pour l'accrochage et pour une fixation préliminaire, et une région (7) avec une faible contre-dépouille pour l'encliquetage de la bague de blocage élastique (4).

2. Système de visière remplaçable selon la revendication 1, **caractérisé en ce que** la bague de blocage (4) est réalisée sous forme angulaire.
